# EUROPÄISCHE PATENTANMELDUNG

(11) **EP 1 172 328 A1**
(43) Veröffentlichungstag der Anmeldung: **16.01.2002**
(21) Anmeldenummer: 01116148.6
(22) Anmeldetag: 03.07.2001
(51) Int. Cl.: B67B 7/16

(54) **Flaschenöffner**

(30) Priorität: 03.07.2000 DE 10031400
(71) Anmelder: Subic, Rainer, 70327 Stuttgart (DE)
(72) Erfinder: Subic, Rainer, 70327 Stuttgart (DE)
(74) Vertreter: Schuster, Gregor, Dipl.-Ing.

(57) **Zusammenfassung**

Es wird ein Flaschenöffner vorgeschlagen, der derart ausgebildet ist, dass er mit einer Hand bedient werden kann.

## Beschreibung

### Stand der Technik

Die Erfindung geht aus von einem Flaschenöffner nach der Gattung des Hauptanspruchs. Zum Öffnen einer Kronkorkenflasche werden beide Hände benötigt, eine Hand, mit der man die Flasche hält und eine Hand mit der der Flaschenöffner bedient wird. Besonders im gewerblichen Einsatz ist dies nachteilig.

### Die Erfindung und ihre Vorteile

Der erfindungsgemäße Flaschenöffner mit den kennzeichnenden Merkmalen des Hauptanspruchs und das erfindungsgemäße Verfahren mit den kennzeichnenden Merkmalen des Anspruchs 3 hat demgegenüber den Vorteil, dass eine Kronkorkenflasche mit einer Hand geöffnet werden kann.

Nach einer zusätzlichen vorteilhaften Ausgestaltung der Erfindung ist der Absatz am Rand konkav geformt, um sich besser an den Flaschenhals anzupassen und damit mit dem Absatz ein größeres Teilsegment des Kronkorkens greifen zu können, welches das Abheben des Kronkorkens erleichtert.

### Zeichnung

Ein Ausführungsbeispiel der Erfindung ist in den Zeichnungen dargestellt und im folgenden näher beschrieben. Es zeigen:
- Figur 1: einen Flaschenöffner in einer Seitenansicht;
- Figur 2: denselben in einer gegenüber Fig. 1 um 90° versetzten Ansicht;
- Figur 3: denselben in perspektivischer Ansicht;
- Figur 4: denselben in Arbeitsposition;
- Figur 5: denselben in Ruheposition jeweils an der Hand und
- Figuren 6 bis 8: beim Öffnen einer Flasche.

### Beschreibung des Ausführungsbeispiel

Wie in Figur 1 und 2 dargestellt hat der Flaschenöffner einen Hebel 1, der mit dem Daumen bedienbar ist und an dem ein Ring 2 angeordnet ist, durch den der Zeigefinger greift. Im Bereich zwischen Ring und Hebel befindet sich ein Hintergreifhaken 4 um beim Öffnen den Kronkorken zu ergreifen wobei der Absatz 3 am Ring als Auflage auf dem Kronkorken dient und diesen beim Öffnen mitnimmt.

In Figur 3 ist die konkave Form des Absatzes 3 zu erkennen. In Figur 4 ist die Arbeitsposition des Flaschenöffners dargestellt, bei der der Zeigefinger durch den Ring 2 greift und der Daumen das andere Ende des Hebels 1 stützt. In Figur 5 ist der Flaschenöffner in der Ruheposition dargestellt, der Zeigefinger greift weiterhin durch den Ring 2 während der Hebel 1 auf den Fingerrücken zu liegen kommt. Dies ermöglicht den Flaschenöffner vor allem im Gastronomiebereich ständig mitzuführen, ohne das er bei anderen Tätigkeiten stört.

In Figur 6 wird dargestellt, wie der Flaschenöffner an der Flasche angesetzt wird - während der Zeigefinger und der Daumen den Flaschenöffner halten, halten die übrigen Finger derselben Hand die Flasche. In Figur 7 ist zu sehen, wie durch einfaches Anheben des Hebels durch den Daumen der Kronkorken abgehoben wird. In Figur 8 ist dargestellt, wie der Flaschenöffner vollends in die Ruheposition durchschwenkt.

Mit dem Mittelring- und dem kleinen Finger der rechten oder linken Hand wird die Flasche festgehalten, der Flaschenöffner wird mit dem Zeigefinger und dem Daumen der selben Hand gehalten und an der Kapsel am Flaschenhals angesetzt, der Zeigefinger durchgreift den Ring 2 an der Oberseite des Flaschenöffners. Jener greift mit einem Hintergreifhaken 4 unter die Rändelung des Kronkorkens, die Auflage 3 am Ring im Zentrum der Planfläche des Kronkorkens beschreibt den Drehpunkt für die Hebelbewegung des Flaschenöffners, die er zum Abheben des Kronkorkens vollziehen wird. Der Daumen drückt den Hebel 1 nach oben und der Kronkorken wird abgehoben. Durch den Ring, den der Zeigefinger umschließt, lässt sich der Flaschenöffner drehen bis die Oberseite des Hebels 1 auf dem Handrücken zu liegen kommt, der Kronkorken fällt zu Boden. Die geöffnete Flasche kann nun mit derselben Hand bedient werden oder auch andere Tätigkeiten können ausgeübt werden, ohne dass der am Zeigefinger durch den Ring 2 fixierte Flaschenöffner an weiteren Tätigkeiten hindert. In dieser Position rückt auch die dekorative Erscheinung des Flaschenöffners in den Vordergrund, der so als Handschmuck dient. Zum Öffnen einer anderen Flasche wird der Flaschenöffner wieder in die Ausgangsposition gedreht.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Hebel des Flaschenöffners
- 2: Ring des Flaschenöffners
- 3: Absatz, Auflage
- 4: Hintergreifhaken

## Patentansprüche

1. Flaschenöffner zum Lösen von Kronkorken als einstückige Ausbildung
- mit einem Hintergreifhaken (4) zum Hintergreifen des Rändelrandes des Kronkorkens;
- mit einem Hebel (1) zur Betätigung des Hintergreifhakens (4) und
- mit einem Widerlager zur Auflage am Kronkorken bei dessen Lösen.
**dadurch gekennzeichnet, daß** auf einem dem Widerlager abgewandten Abschnitt ein Ring (2) bzw. eine Öffnung vorhanden ist, zur Aufnahme eines Fingers der menschlichen Hand.

2. Flaschenöffner nach Anspruch 1 **dadurch gekennzeichnet, daß** der Hintergreifhaken (4) am Rand konkav geformt ist.

3. Verfahren zum Lösen eines Kronkorkens einer Flasche insbesondere mit einem Flaschenöffner nach einem der vorhergehenden Ansprüche, **gekennzeichnet durch** folgende Schritte:
- Greifen des Zeigefingers **durch** einen Ring (2) und Halten des Hebels (1) des Flaschenöffners **durch** den Daumen;
- Greifen und Halten der Flasche mit den restlichen Fingern derselben Hand;
- Aufsetzen des Flaschenöffners auf die Flasche, so daß ein Hintergreifhaken (4) unter den Kronkorken greift;
- Drehen des Flaschenöffners, um den Ring (2) **durch** Anheben des Hebels (1) des Flaschenöffners **durch** den Daumen und **dadurch** das Abheben des Kronkorkens **durch** den Hintergreifhaken (4),
- danach Schwenken des Flaschenöffners in die Ruheposition auf die Fingerrücken.
